# EUROPÄISCHE PATENTSCHRIFT

(11) **EP 0 879 962 B1**
(45) Veröffentlichungstag und Bekanntmachung des Hinweises auf die Patenterteilung: **03.03.2004**
(21) Anmeldenummer: 98106648.3
(22) Anmeldetag: 09.04.1998
(51) Int. Cl.: F04C 2/08

(54) **Zahnradmaschine**
Gear machine
Machine à engrenages

(30) Priorität: 23.05.1997 DE 19721621
(43) Veröffentlichungstag der Anmeldung: 25.11.1998
(73) Patentinhaber: ROBERT BOSCH GMBH, 70442 Stuttgart (DE)
(72) Erfinder: Keuper, Gerhard, 71229 Leonber (DE); Bredenfeld, Guido, 71706 Möglingen (DE)

(56) Entgegenhaltungen:
- DE-A- 4 217 160
- FR-A- 2 465 907
- US-A- 3 145 661
- US-A- 3 833 317
- US-A- 5 380 240

## Beschreibung

### Stand der Technik

Die Erfindung geht von einer Zahnradmaschine - Pumpe oder Motor - nach der Gattung des Anspruchs 1 aus.

Bei Zahnradpumpen und Zahnradmotoren wird während des Doppeleingriffs der Zahnräder das zwischen den jeweiligen Eingriffspunkten in den Zahnkammern eingeschlossene Druckmittelvolumen im Verlauf der Drehung der Zahnräder einer Kompression mit anschließender Dekompression unterworfen. Die damit verbundene Druckpulsation führt zu einer relativ hohen Geräuschentwicklung. Um diese Geräuschentwicklung zu reduzieren, ist es bekannt, den bei dieser Druckpulsation entstehenden Quetschöldruck zu begrenzen. Dazu sind in den seitlich angeordneten Dichtelementen der Zahnkammern Vorsteuernuten angeordnet, die so ausgelegt sind, daß der Quetschölraum möglichst lange mit der Ablaufseite der Zahnradmaschine verbunden ist. Kompression und Dekompression des eingeschlossenen Quetschöls finden so nicht im abgeschlossenen Volumen statt. Damit sinkt der auftretende Druckgradient und das daraus resultierende Geräusch.

Nachteiligerweise führt diese Ausbildung der Vorsteuernuten zu einer kurzzeitigen Verbindung der Hochdruckseite mit der Niederdruckseite der Zahnradmaschine, die das volumetrische Verhalten bzw. den volumetrischen Wirkungsgrad der Zahnradmaschine verschlechtert.

Bei einer aus der DE 42 17 160 A1 bekannten gattungsgemäßen Zahnradmaschine sind in die die Zahnkammern seitlich begrenzenden Dichtkörper Vertiefungen eingebracht, die das Volumen des eingeschlossenen Quetschölraums vergrößern. Dies verringert den Quotienten aus der Volumenänderung und dem nichtkomprimierten Ausgangsvolumen und damit die Geschwindigkeit, mit der sich im zeitlichen Verlauf der Zahnraddrehung der Druck im Quetschölraum verändert. Obwohl sich damit das Betriebsgeräusch der Zahnradmaschine senken läßt, ist diese Lösung unbefriedigend, weil die Vertiefungen hydraulische Kapazitäten bilden, die den Förderstrom und damit den Wirkungsgrad der Zahnradmaschine geringfügig verschlechtern. Außerdem ist die geräuschsenkende Wirkung dieser Maßnahme relativ gering, weil lediglich die Amplitude der Druckerhöhung vermindert, die Amplitude selbst aber nicht vermieden wird.

### Vorteile der Erfindung

Eine erfindungsgemäße Zahnradmaschine mit den kennzeichnenden Merkmalen des Anspruchs 1 hat demgegenüber den Vorteil, daß sie ein weiter reduziertes Betriebsgeräusch bei besserem volumetrischem Wirkungsgrad aufweist. Hierzu sind an der Zahnradmaschine relativ einfach und preisgünstig realisierbare Tilgerelemente ausgebildet, die mit dem Quetschölraum in Wirkverbindung treten. Die Tilgerelemente nehmen das Kompressionsvolumen auf und geben es im Laufe der Zahnraddrehung wieder frei, so daß keine Quetschöldrucküberhöhung entsteht. Dies ermöglicht bei unverändertem Geräuschniveau eine höhere Umsteuerüberdeckung mit der Folge eines besseren volumetrischen Wirkungsgrades der Zahnradmaschine bzw. eine gröbere Tolerierung der Umsteuerung, verbunden mit geringeren Teilekosten für die Lagerbuchsen/-brillen.

Gemäß Patentanspruch 3 erfährt das auslenkbare Trennelement infolge der Druckbeaufschlagung eine Auslenkung, die kleiner als die Tiefe der Ausnehmung ist.

Weitere Vorteile oder vorteilhafte Weiterbildungen der Erfindung ergeben sich aus den weiteren Unteransprüchen oder der Beschreibung.

### Zeichnung

Zwei Ausführungsbeispiele der Erfindung sind in der nachfolgenden Beschreibung und der Zeichnung näher erläutert. Letztere zeigt in Figur 1 einen nur teilweise dargestellten Schnitt durch eine vereinfacht dargestellte Zahnradmaschine, in Figur 2 in vergrößerter Darstellung ein Detail nach Figur 1. Figur 3 zeigt einen Schnitt entlang der Linie III-III nach Figur 2 durch eine der Lagerbuchsen mit einem ersten Ausführungsbeispiel für ein Tilgerelement, während Figur 4 ein zweites Ausführungsbeispiel eines Tilgerelements darstellt.

### Beschreibung der Ausführungsbeispiele

In Figur 1 ist mit 10 das nur angedeutete Gehäuse einer Zahnradmaschine beschrieben, in dessen Innenraum 11 einander gegenüberliegend ein Zulaufkanal 12 und ein Ablaufkanal 13 münden. Im Innenraum 11 kämmen zwei Zahnräder 14 und 15 im Außeneingriff miteinander. Die Zahnradmaschine ist in diesem Ausführungsbeispiel als Zahnradpumpe ausgebildet, wobei das Zahnrad 15 auf hier nicht näher dargestellte Weise im Gegenuhrzeigersinn angetrieben ist. Die Zahnräder 14 und 15 sind mit ihren nicht dargestellten Wellenzapfen in vier Lagerbuchsen gelagert, von denen in Figur 1 die Lagerbuchsen 16 und 17 dargestellt sind. Die nicht gezeichneten, gegenüberliegenden Lagerbuchsen sind entsprechend symmetrisch ausgebildet. Diese Lagerbuchsen liegen auf an sich bekannte Weise an den Zahnradseitenflächen dichtend an. An den aneinanderliegenden Flachseiten 18, 19 der Lagerbuchsen 16, 17 sind in den den Zahnradseitenflächen zugewandten Stirnseiten jeweils einander gegenüberliegende Vertiefungen 20, 21 bzw. 22, 23 ausgebildet, die paarweise eine Vorsteuernut bilden. Die beiden Vertiefungen 20 und 22 bilden die ablaufseitige Vorsteuernut 24 und die beiden Vertiefungen 21, 23 die zulaufseitige Vorsteuernut 25. Die beiden Vorsteuernuten 24, 25 ragen bis in den Eingriffsbereich der beiden Zahnräder 14, 15, ohne einander zu berühren.

In dem in Figur 2 vergrößert dargestellten Eingriffsbereich der beiden Zahnräder 14, 15 befinden sich zwei Zahnpaare im Eingriff, und zwar in einem Eingriffspunkt E1 und einem zweiten Eingriffspunkt E2. Diese Eingriffspunkte E1 und E2 liegen auf einer gemeinsamen Eingriffslinie E, die bei an sich bekannten Evolventenverzahnungen einen Eingriffswinkel von beispielsweise 20 Grad hat. Zwischen den beiden Eingriffspunkten E1 und E2 wird von den beiden Zahnrädern 14, 15 ein Quetschölraum 26 eingeschlossen, dessen Volumen sich über den Drehwinkel ändert. Der Quetschölraum 26 wird beim Einlaufen eines Zahnpaares geschlossen, mit der Drehung der Zahnräder 14, 15 zunächst verkleinert, bei fortschreitender Drehung vergrößert und beim Auseinanderlaufen des anderen Zahnpaars wieder geöffnet. Dieser Kompressions-/Dekompressionsvorgang ist an sich bekannt und läuft jeweils zwischen zwei im Eingriff befindlichen Zahnpaaren ab. Im Eingriffsbereich der beiden Zahnräder 14, 15 ist in jeder der Lagerbuchsen 16, 17 eine Ausnehmung 27, 28 ausgebildet, in die ein Tilgerelement 30 eingesetzt ist. Die Ausnehmungen 27, 28 sind zwischen den Vorsteuernuten 25, 24 angeordnet, ohne diese zu berühren und liegen seitlich von der Eingriffslinie E.

Wie Figur 3 zeigt, durchdringen die Ausnehmungen 27, 28 die Lagerbuchsen 16, 17 vollständig. In ihrem Inneren ist das Tilgerelement 30 angeordnet, das aus einem Stützkörper 32 und einer ein Trennelement bildenden Membran 31 besteht. Der Stützkörper 32 wird von einem plattenartigen Stahlkörper gebildet, dessen Umfangs-kontur auf die Form der Ausnehmung 27, 28 abgestimmt ist. Dieser Stützkörper 32 ist mit Vorspannung im wesentlichen bündig in die Ausnehmung 27, 28 eingepreßt und befindet sich auf der den Zahnrädern 14, 15 (Fig. 1) zugewandten Seite der Lagerbuchse 16, 17. Der Stützkörper 32 ist im wesentlichen ringförmig ausgebildet und umschließt eine durchgehende Öffnung 34. In Richtung der von den Zahnrädern 14, 15 abgewandten Seite der Lagerbuchse 16, 17 schließt sich dem Stützkörper 32 die Membran 31 an. Diese Membran 31 erstreckt sich über die gesamte Breite des Stützkörpers 32 und deckt dessen Öffnung 34, die unmittelbar mit dem Quetschölraum 26 verbunden ist, ab. Die Membran 31 ist aus einem Elastomer hergestellt und ist an den Stützkörper 32 anvulkanisiert, so daß das Tilgerelement 30 ein einteiliges Bauteil ausbildet. Die vom Stützkörper 32 abgewandt liegende Seite der Membran 31 ist mit Hochdruck beaufschlagt. Hierzu mündet die Ausnehmung 27, 28, in die das Tilgerelement 30 eingesetzt ist, in ein Druckfeld 33, das auf der dem Tilgerelement 30 gegenüberliegenden Seite der Lagerbuchse 16, 17 ausgebildet und mit dem Ablaufkanal 13 der Zahnradmaschine verbunden ist.

Bei der Drehung der Zahnräder 14, 15 wird das zunächst unkomprimierte Ölvolumen im Quetschölraum 26 (Fig.2) bis auf ein Minimalvolumen komprimiert und anschließend wieder dekomprimiert. Der'sich ergebende Quotient aus der Volumenveränderung und dem Ausgangsvolumen des Quetschölraums 26 ist ohne den Einfluß der Vorsteuernuten der daraus resultierenden Druckdifferenz proportional. Der sich aus dem entsprechenden Druckquotienten über die Zeit ergebende Druckgradient ist proportional zum dabei entstehenden Geräusch der Zahnradmaschine.

Die erfindungsgemäßen Tilgerelemente 30 der Zahnradmaschine werden bei einem Druckanstieg im Quetschölraum 26 elastisch verformt und dämpfen dadurch diese Drucküberhöhung ab. Als Folge davon verringert sich die Geschwindigkeit, mit der sich der Druck im Quetschölraum 26 verändert, was sich in einer Senkung des Betriebsgeräusches der Zahnradmaschine auswirkt. Durch die elastische Verformung der Tilgerelemente 30 während eines Kompressions-/Dekompressionszykluses des Quetschölraums 26 wird demnach eine hydraulische Kapazität gebildet, die die Druckschwankungen im Quetschölraum 26 glättet. Im Unterschied zu bekannten Lösungen baut sich diese hydraulische Kapazität allerdings im Verlauf eines Kompressions-/Dekompressionszykluses auf und auch wieder ab, so daß sich bezüglich des Fördervolumens und des volumetrischen Wirkungsgrads der Zahnradmaschine keine Verschlechterung gegenüber Zahnradmaschinen ohne Tilgerelemente 30 einstellt. Dieser Vorteil wird u.a. auch von der Funktion des Stützkörpers 32 bestimmt, die in diesem Zusammenhang darin besteht, daß der Stützkörper 32 in der Dekompressionsphase ein Auswölben der Membran 31 in Richtung der Zahnräder 14, 15 verhindert. Dadurch wird ein der Druckmittelförderrichtung entgegengesetzt strömender Rückfluß von Druckmedium verhindert, der ansonsten die Fördermenge der Zahnradmaschine verringern würde.

Die erzielbare Geräuschreduzierung läßt sich auch in Optimierungen an der Mechanik der Zahnradmaschine umsetzen, die ansonsten einen Anstieg des Betriebsgeräusches hervorrufen würden. So können beispielsweise die Vorsteuernuten 24, 25 der Zahnradmaschine verkürzt ausgeführt werden, wodurch der in Kauf genommene Kurzschluß zwischen der Hoch- und der Niederdruckseite der Zahnradmaschine verringert bzw. vermieden werden kann. Dies wirkt sich ebenso positiv auf den volumetrischen Wirkungsgrad der Zahnradmaschine aus. Die Vermeidung eines hydraulischen Kurzschlusses ist der Grund dafür, daß die Tilgerelemente 30 bzw. die diese Tilgerelemente 30 aufnehmenden Ausnehmungen 27, 28 so angeordnet sind, daß sie von der Eingriffslinie E der Zahnradanordnung nicht geschnitten werden.

Im Übrigen ist die Anordnung und die Ausführung der Ausnehmungen 27, 28 nicht auf die hier beschriebene Art und Weise beschränkt. So ist es beispielsweise auch möglich, die Ausnehmungen 27, 28 als Sacklochbohrungen auszubilden. Ebenso sind verschiedene Ausführungsvarianten für die Tilgerelemente 30 denkbar.

So umfaßt gemäß Figur 4 das Tilgerelement 30 als Trennelement einen Kolben 35, der verschiebbar in einer Zylinderbohrung 37 angeordnet ist. Exemplarisch ist diese Zylinderbohrung 37 als Sacklochbohrung bzw. als einseitig geschlossene Durchgangsbohrung ausgebildet, an deren Grund sich eine den Kolben 35 beaufschlagende Druckfeder 36 abstützt. Der in Richtung der nicht gezeichneten Zahnräder 14, 15 gerichtete Hub des Kolbens 35 wird von einem Anschlagring 38 begrenzt, der vergleichbar zum Stützkörper 32 des elastischen Tilgerelements 30 eine Öffnung 34 begrenzt und auf der den Zahnrädern 14, 15 zugewandten Seite der Zylinderbohrung 37 bündig in diese eingepreßt ist. Zur Druckbeaufschlagung der Unterseite des Kolbens 35 ist die Zylinderbohrung 37 exemplarisch über einen Radialkanal 39 mit der Hochdruckseite der Zahnradmaschine verbunden. Um eine an den Einsatzfall angepaßte Druckschwelle einzustellen, ab der der Kolben 35 auf Druckveränderungen im Quetschölraum 26 (Fig.2) reagiert, lassen sich im Radialkanal 39 nicht dargestellte Drosseln einsetzen, die beispielsweise den Einfluß der Druckfeder 36 auf die Kolbenhubbewegung kompensieren können. Bei einer Druckerhöhung im Quetschölraum 26 über einen vom Druckniveau auf der Unterseite des Kolbens 35 abhängigen Schwellwert hinaus, führt dieser eine Hubbewegung aus und schafft dadurch ein Zusatzvolumen, das diese Drucküberhöhung mildert. In der Dekompressionsphase des Quetschölraums 25 wird die dabei gebildete hydraulische Kapazität wieder abgebaut, so daß sich auch bei diesem beweglichen Tilgerelement 30 dieselben Wirkungen einstellen, wie sie bereits beim ortsfesten elastischen Tilgerelement 30 beschrieben wurden. Maßgeblich für die Wirkungsweise der Tilgerelemente 30 ist, daß ein Kurzschluß von der Hochdruckseite zur Niederdruckseite der Zahnradmaschine vermieden werden muß. Hierzu ist es notwendig, daß die Ausnehmungen 27, 28 abseits der Eingriffslinie E angeordnet sind und nicht von dieser geschnitten werden.

Selbstverständlich sind weitere Verbesserungen oder Ergänzungen an den beschriebenen Ausführungsbeispielen möglich, ohne vom Grundgedanken der Erfindung abzuweichen. So eignen sich die beschriebenen Ausführungsbeispiele sowohl für Zahnradmaschinen mit Lagerbuchsen oder mit Lagerbrillen als auch für solche mit Dichtplatten. Desweiteren zu erwähnen ist, daß die Ausnehmungen 27, 28 für die Tilgerelemente 30 grundsätzlich in allen die Zahnkammern begrenzenden Wandungen angebracht werden können. Beispielsweise ist es durchaus vorstellbar, die Tilgerelemente 30 auch in den Zahnflanken der Zahnräder 14, 15 anzuordnen, falls dies aufgrund der Anforderungen an die Festigkeit der Zahnräder 14, 15 möglich ist.

## Patentansprüche

1. Zahnradmaschine - Pumpe oder Motor - mit einem eine Hochdruckseite und einer Niederdruckseite aufweisenden Gehäuse(10), in dessen Innenraum (11) wenigstens zwei Zahnräder (14, 15) angeordnet sind, deren Verzahnungen derart aufeinander abgestimmt sind, daß sich zumindest zeitweise zwei Zahnradpaare gleichzeitig in Eingriff befinden und zwischen sich einen Quetschölraum (26) einschließen, dessen Volumen in Abhängigkeit vom Drehwinkel periodisch schwankt und zu dem hin eine Ausnehmung offen ist, **dadurch gekennzeichnet, daß** sich in der Ausnehmung ein auslenkbares Tilgerelement (30) befindet, das auf einer dem Quetschölraum zugewandten Seite vom im Quetschölraum (26) herrschenden Druck und auf einer dem Quetschölraum (26) abgewandten Seite mit dem auf der Hochdruckseite herrschenden Druck beaufschlagt ist.

2. Zahnradmaschine nach Anspruch 1, **dadurch gekennzeichnet, daß** das Tilgerelement (30) ein auslenkbares Trennelement (31, 35) und auf der dem Quetschölraum (26) zugewandten Seite des Trennelements (31, 35) einen ortsfesten Stützkörper (32, 38) umfaßt, der im wesentlichen bündig an den Quetschölraum (26) angrenzend in der Ausnehmung (27, 28) angeordnet ist, und daß die Ausnehmung (27, 28) seitlich der Zahnräder (14, 15) und abseits der Eingriffslinie der beiden Zahnräder (14, 15) positioniert ist.

3. Zahnradmaschine nach Anspruch 4, **dadurch gekennzeichnet, daß** das auslenkbare Trennelement ((31, 35) infolge der Druckbeaufschlagung eine Auslenkung erfährt, die kleiner ist als die Tiefe der Ausnehmung(27, 28).

4. Zahnradmaschine nach Anspruch 2 oder 3, **dadurch gekennzeichnet, daß** das Tilgerelement (30) als Trennelement eine elastische Membran (31) aufweist.

5. Zahnradmaschine nach Anspruch 4, **dadurch gekennzeichnet, daß** die Membran (31) aus einem Elastomer gefertigt ist und daß das Tilgerelement (30) durch Anvulkanisieren der Membran (31) an den Stützköper (32) als einteiliges Bauteil ausgebildet ist, das in die Ausnehmung (27, 28) eingepreßt ist

6. Zahnradmaschine nach Anspruch 2 oder 3, **dadurch gekennzeichnet, daß** das Tilgerelement (30) als Trennelement einen Kolben (35) umfaßt, der gegen die Kraft einer Druckfeder (36) in der als Bohrung ausgebildeten Ausnehmung (37) beweglich geführt ist.

7. Zahnradmaschine nach einem der Ansprüche 1 bis 6, **dadurch gekennzeichnet, daß** mehrere Ausnehmungen (27, 28) für mehrere Tilgerelemente (30) vorhanden sind und daß die Ausnehmungen (27, 28) in den Bauteilen ausgebildet sind, die die Zahnkammern der Zahnräder (14, 15) seitlich verschließen.

8. Zahnradmaschine nach Anspruch 7, **dadurch gekennzeichnet, daß** die die Zahnkammern verschließenden Bauteile Lagerbuchsen (16, 17) oder Lagerbrillen sind, die auf ihren von den Zahnrädern (14, 15) abgewandten Seiten mit Hochdruck beaufschlagte Druckflächen (33) ausbilden, und daß die Ausnehmungen (27, 28) Durchgangsbohrungen sind, die die Lagerbuchsen (16, 17) oder die Lagerbrillen durchdringen und im Bereich der Druckflächen (33) münden.

9. Zahnradmaschine nach Anspruch 1, **dadurch gekennzeichnet, daß** mehrere Ausnehmungen (27, 28) für mehrere Tilgerelemente (30) vorhanden sind und daß die Ausnehmungen (27, 28) an den Zahnflanken der Zahnräder (14, 15) ausgebildet sind.

## Claims

1. Gear machine - pump or motor - having a housing (10) which has a high-pressure side and a low-pressure side and in the interior (11) of which at least two gear wheels (14, 15) are arranged, the toothings of which are coordinated with one another in such a manner that two pairs of the gear wheels are at least temporarily in engagement at the same time and enclose between them a trapped-oil space (26), the volume of which periodically fluctuates as a function of the angle of rotation and towards which a recess is open, **characterized in that** a deflectable quenching element (30) is situated in the recess and is acted upon on one side, which faces the trapped-oil space, by the pressure prevailing in the trapped-oil space (26) and, on a side facing away from the trapped-oil space (26), by the pressure prevailing on the high-pressure side.

2. Gear machine according to Claim 1, **characterized in that** the quenching element (30) comprises a deflectable separating element (31, 35) and, on that side of the separating element (31, 35) which faces the trapped-oil space (26), comprises a positionally fixed supporting body (32, 38), which is arranged in the recess (27, 28) essentially flush with and adjacent to the trapped-oil space (26), and **in that** the recess (27, 28) is positioned to the side of the gear wheels (14, 15) and remote from the line of engagement between the two gear wheels (14, 15).

3. Gear machine according to Claim 1, **characterized in that** the pressurization causes the deflectable separating element (31, 35) to undergo a deflection which is smaller than the depth of the recess (27, 28).

4. Gear machine according to Claim 2 or 3, **characterized in that** the quenching element (30) as separating element has an elastic membrane (31).

5. Gear machine according to Claim 4, **characterized in that** the membrane (31) is manufactured from an elastomer, and **in that** the quenching element (30) is designed, by the membrane (31) being moulded onto the supporting body (32), as a single-part component which is pressed into the recess (27, 28).

6. Gear machine according to Claim 2 or 3, **characterized in that** the quenching element (30) as separating element comprises a piston (35) which is guided moveably in the recess (37), which is designed as a hole, counter to the force of a compression spring (36).

7. Gear machine according to one of Claims 1 to 6, **characterized in that** there are a plurality of recesses (27, 28) or a plurality of quenching elements (30), and **in that** the recesses (27, 28) are formed in the components which laterally close the tooth chambers of the gear wheels (14, 15).

8. Gear machine according to Claim 7, **characterized in that** the components closing the gear chambers are bearing bushings (16, 17) or bearing sockets which form pressure surfaces (33), which are acted upon by high pressure, on their sides facing away from the gear wheels (14, 15), and **in that** the recesses (27, 28) are passage holes which pass through the bearing bushings (16, 17) or the bearing sockets and open out in the region of the pressure surfaces (33).

9. Gear machine according to Claim 1, **characterized in that** there are a plurality of recesses (27, 28) for a plurality of quenching elements (30), and **in that** the recesses (27, 28) are formed on the tooth flanks of the gear wheels (14, 15).

## Revendications

1. Machine à engrenages - pompe ou moteur - comportant un boîtier (10) qui présente un côté haute pression et un côté basse pression, et dont l'espace intérieur (11) comporte au moins deux roues dentées (14, 15) dont les dentures sont adaptées les unes aux autres, de manière telle qu'au moins par moments deux paires de roues dentées sont simultanément en prise et délimitent entre elles une chambre d'huile emprisonnée (26) dont le volume varie périodiquement en fonction de l'angle de rotation et vers laquelle un creux est ouvert,
**caractérisée en ce que**
dans le creux se trouve un élément d'amortissement (30) extensible qui sur un côté orienté vers la chambre d'huile emprisonnée est alimenté par la pression qui règne dans la chambre d'huile emprisonnée (26) et sur un côté opposé à la chambre d'huile emprisonnée (26) est alimenté par la pression qui règne sur le côté haute pression.

2. Machine à engrenages selon la revendication 1,
**caractérisée en ce que**
l'élément d'amortissement (30) est un élément de séparation (31, 35) extensible et comprend sur le côté de l'élément de séparation (31, 35) orienté vers la chambre d'huile emprisonnée (26) un corps d'appui (32, 38) fixe disposé dans le creux (27, 28) en avoisinant pratiquement par affleurement la chambre d'huile emprisonnée (26), et
le creux (27, 28) est placé de chaque côté des roues dentées (14, 15) et à l'écart de la ligne d'action des deux roues dentées (14, 15).

3. Machine à engrenages selon la revendication [1],
**caractérisée en ce que**
l'élément de séparation (31, 35) extensible, du fait de l'application de pression, est soumis à une extension qui est plus petite que la profondeur du creux (27, 28).

4. Machine à engrenages selon la revendication 2 ou 3,
**caractérisée en ce que**
l'élément d'amortissement (30) présente une membrane (31) élastique en tant qu'élément de séparation.

5. Machine à engrenages selon la revendication 4,
**caractérisée en ce que**
la membrane (31) est fabriquée en un élastomère et l'élément d'amortissement (30) est formé par vulcanisation de la membrane (31) sur le corps d'appui (32) en tant que composant en une seule pièce qui est enfoncé dans le creux (27, 28).

6. Machine à engrenages selon la revendication 2 ou 3,
**caractérisée en ce que**
l'élément d'amortissement (30) comprend en tant qu'élément de séparation un piston (35) qui est guidé, en s'opposant à la force d'un ressort de pression (36), de façon mobile dans le creux (37) conçu comme un perçage.

7. Machine à engrenages selon l'une des revendications 1 à 6,
**caractérisée en ce qu'**
il y a plusieurs creux (27, 28) pour plusieurs éléments d'amortissement (30) et les creux (27, 28) sont formés dans les composants qui ferment latéralement les chambres de dent des roues dentées (14, 15).

8. Machine à engrenages selon la revendication 7,
**caractérisée en ce que**
les composants qui ferment les chambres de dent sont des coussinets (16, 17) ou des bagues de palier qui forment des surfaces de pression (33) alimentées en haute pression sur leurs côtés opposés aux roues dentées (14, 15), et
les creux (27, 28) sont des perçages continus qui traversent les coussinets (16, 17) ou les bagues de palier et qui débouchent dans la zone des surfaces de pression (33).

9. Machine à engrenages selon la revendication 1,
**caractérisée en ce qu'**
il y a plusieurs creux (27, 28) pour plusieurs éléments d'amortissement (30) et les creux (27, 28) sont formés sur les profils de dent des roues dentées (14, 15).
